# FASCICULE DE BREVET EUROPEEN

(11) **EP 1 743 706 B1**
(45) Date de publication et mention de la délivrance du brevet: **16.07.2008**
(21) Numéro de dépôt: 06290925.4
(22) Date de dépôt: 07.06.2006
(51) Int. Cl.: B05B 11/00

(54) **Organe de circulation de fluide, et dispositif de vaporisation le comportant**
Flüssigkeitszirkulationsvorrichtung und dazugehöriger Zerstäuber
Fluid circulation device and adapted atomizer

(30) Priorité: 13.07.2005 FR 0507530
(43) Date de publication de la demande: 17.01.2007
(73) Titulaire: QUALIPAC, 92200 Neuilly-Sur-Seine (FR)
(72) Inventeur: Mercier, Didier, 15000 Aurillac (FR)
(74) Mandataire: Schmit, Christian Norbert Marie

(56) Documents cités:
- EP-A- 1 500 437
- FR-A- 2 846 639
- NL-A- 7 312 873
- US-A- 5 921 442
- US-A1- 2002 134 798

## Description

La présente invention concerne un organe de circulation de fluide pour dispositif de vaporisation, un dispositif de vaporisation muni d'un tel organe et destiné à un récipient de fluide.

L'invention concerne le domaine de la vaporisation des liquides, notamment la vaporisation de produits liquides cosmétiques, par exemple pour les soins corporels du visage, des cheveux, etc.

Dans cette application, un liquide à vaporiser est en général contenu dans un récipient qui porte un dispositif de vaporisation qui possède une pompe commandée par un poussoir et qui alimente une buse de pulvérisation. Le récipient, lorsqu'il est utilisé, est tenu dans la main de l'utilisateur qui dirige la vaporisation vers l'emplacement à traiter.

On connaît déjà de nombreux dispositifs de vaporisation qui ont en général l'inconvénient de présenter un déplacement de la buse de pulvérisation, en position ou en rotation, lorsque le poussoir est manoeuvré.

Ainsi, les documents FR 2846639,US-6 523 722 et US-2002/008 119 décrivent des dispositifs de vaporisation dans lesquels un tube rectiligne relativement rigide raccorde une tête de pompe à une buse de position fixe, si bien que, lorsque la tête de pompe est manoeuvrée par un poussoir, la buse pivote et fait ainsi varier la direction de projection de la pulvérisation.

Le document US-6 006 958 décrit un dispositif dans lequel une buse est montée sur un poussoir, si bien que, lorsque l'utilisateur exerce une pression sur le poussoir, la buse se déplace et provoque un décalage de la direction de la pulvérisation.

On pourrait envisager de découpler la buse, montée afin qu'elle soit fixe en position et direction sur un récipient ou un capot, d'un poussoir mobile, en les reliant par un tube souple et non rigide, afin que la souplesse du tube évite que le déplacement du poussoir ne provoque un changement de direction ou de position de la buse.

On s'est rendu compte qu'un tel dispositif de vaporisation posait des problèmes de montage qui en augmentaient le coût. En particulier, on s'est rendu compte qu'il était nécessaire qu'un dispositif de rappel, associé au récipient ou à un capot, exerce sur la buse une pression qui la maintient en position de fonctionnement, sans gêner l'incorporation de la buse au récipient lors de la fabrication.

L'invention concerne la solution des problèmes précités, et elle concerne la réalisation d'un dispositif de vaporisation de fluide tel que le récipient qui en est muni ne présente aucun déplacement de la buse, ni en direction ni en position, tout en pouvant être réalisé à un faible coût et en permettant un montage rapide et peu coûteux.

A cet effet, l'invention concerne un organe de circulation de fluide dont l'ensemble étant formé en une seule pièce de matière plastique, et qui comprend un poussoir et une buse reliés par un organe flexible de liaison, des canaux de circulation de fluide de la buse et du poussoir étant destinés à être reliés par un tube souple extérieur à l'organe de circulation.

Plus précisément, l'invention concerne un organe de circulation de fluide pour dispositif de vaporisation, qui comprend une buse ayant un orifice de vaporisation et un canal de circulation de fluide entre l'orifice de vaporisation et une ouverture d'alimentation, un poussoir ayant une cavité destinée à loger une tige de pompe, et un canal reliant la cavité à une ouverture d'alimentation, et un organe flexible de liaison, raccordé au poussoir et à la buse et destiné à permettre, grâce à sa flexibilité, un déplacement relatif du poussoir et de la buse dans la direction poussoir-buse, et un déplacement relatif du poussoir et de la buse dans une direction d'actionnement qui est sensiblement perpendiculaire à la direction poussoir-buse.

De préférence, l'organe de circulation de fluide est formé en une seule pièce de matière plastique.

Dans un mode de réalisation, l'organe flexible de liaison a une forme d'arc de courbe entre le poussoir et la buse.

Dans un autre mode de réalisation, l'organe flexible de liaison a une forme en V entre le poussoir et la buse, les extrémités des branches du V étant reliées au poussoir d'une part et à la buse d'autre part. De préférence, l'organe de liaison est aminci à proximité de son raccordement au poussoir et à la buse et/ou au sommet du V.

De préférence, le canal du poussoir et le canal de la buse débouchent tous deux d'un même côté, en direction sensiblement perpendiculaire à la direction d'actionnement et perpendiculaire à la direction poussoir-buse.

De préférence, l'organe flexible de liaison comporte en outre un tube souple reliant les canaux du poussoir et de la buse avec une forme en U.

L'invention concerne aussi un dispositif de vaporisation de fluide qui comprend un organe de circulation de fluide selon l'un des paragraphes précédents, une pompe munie d'une tige d'actionnement mobile dans une direction d'actionnement, et un support de la pompe et de la buse de l'organe de circulation de fluide. De préférence, une partie au moins du support est constituée d'un récipient de liquide.

De préférence, l'organe flexible de liaison de l'organe de circulation a, dans la direction poussoir-buse, des propriétés élastiques telles que, lorsque la pompe est montée sur un récipient et la buse est tenue en position fixe par rapport au récipient, l'organe flexible de liaison exerce une force tendant à écarter la buse du poussoir.

D'autres caractéristiques et avantages de l'invention seront mieux compris à la lecture de la description qui va suivre d'exemples de réalisation, faite en référence aux dessins annexés sur lesquels :
la figure 1 est une vue partiellement en coupe et partiellement éclatée d'un récipient de fluide cosmétique comprenant un dispositif de vaporisation selon un premier mode de réalisation de l'invention, muni d'un organe de manoeuvre en position de repos ;
la figure 2 est analogue à la figure 1 mais représente l'organe de manoeuvre et le poussoir en position de fonctionnement ;
la figure 3 est une vue agrandie en perspective de l'organe de circulation du mode de réalisation des figures 1 et 2, muni d'un tube souple ;
la figure 4 représente un organe de circulation selon un second mode de réalisation de l'invention, lui aussi muni d'un tube souple ;
la figure 5 est une vue en perspective de dessous de l'organe de circulation de la figure 4 ;
les figures 6 et 7 sont des vues schématiques en élévation latérale et coupe partielle illustrant le fonctionnement de l'organe des figures 4 et 5 ; et
les figures 8 et 9 sont des vues en perspective représentant l'organe des figures 3 et 4 placé dans une tête de récipient selon l'invention, dans les deux positions de fonctionnement et de repos respectivement.

Les figures 1 et 2 représentent, partiellement en coupe et sous forme éclatée, la partie supérieure d'un récipient muni d'un dispositif de vaporisation de fluide comportant l'organe de circulation selon l'invention.

Le récipient 10, qui peut être formé de matière plastique moulée, supporte, par des éléments qui n'ont pas de rôle spécifique dans le cadre de l'invention, une pompe 12 de type connu qui est manoeuvrée par une tige d'actionnement 14. Lorsque cette tige 14 est enfoncée comme indiqué sur la figure 2, du liquide contenu dans le récipient 10 s'échappe par un orifice central de la tige, de manière connue.

Le récipient 10 est fermé à sa partie supérieure par un organe de manoeuvre 16, mobile par pivotement autour d'un axe 17 afin qu'il déplace un poussoir 18 monté sur l'extrémité de la tige d'actionnement 14. Une buse 20 a une position fixe par rapport au récipient 10, et est reliée au poussoir 18 par un organe flexible de liaison 22.

Comme l'indique la figure 3, le poussoir 18 et la buse 20 sont reliés par un tube souple 24. Plus précisément, le liquide transmis par le trou de la tige d'actionnement parvient dans le poussoir 18 qui délimite une cavité qui débouche latéralement par un canal d'alimentation à l'extrémité d'un support 26 mobile en direction verticale sur les figures 1 et 2. Le canal du poussoir 18 est relié par le tube souple 24 à un canal interne d'alimentation de la buse 20, ce canal débouchant par un orifice 25 de vaporisation. On note que la buse 20 est munie d'un flasque 28 facilitant son montage sur le récipient.

Comme l'indiquent les figures 1 et 2, l'organe de liaison 22, grâce à sa faible épaisseur, permet un déplacement du poussoir 18 en direction verticale, qui est la direction longitudinale de la pompe 12 et constitue une direction d'actionnement. D'autre part, grâce à sa forme bombée, l'organe de liaison 22 possède une élasticité telle qu'il exerce une force tendant à écarter le poussoir de la buse, lorsque le poussoir est monté sur la tige d'actionnement et la buse est logée contre le récipient 10.

Selon une caractéristique avantageuse de l'invention, le poussoir 18, la buse 20 et l'organe de liaison 22 sont formés en une seule pièce de matière plastique, de préférence par injection. La matière plastique utilisée peut être le polyéthylène, le polypropylène ou de façon plus générale une polyoléfine.

Bien que cette caractéristique ne soit pas représentée, l'organe de liaison 22 peut avoir deux parties amincies au niveau de son raccordement sur le poussoir et la buse, afin qu'il puisse exercer sa force élastique d'écartement du poussoir et de la buse sans opposer de force notable au déplacement du poussoir dans la direction d'actionnement.

Les figures 4 à 9 représentent un organe de circulation de fluide selon un second mode de réalisation de l'invention. L'organe de circulation de fluide de ce mode de réalisation comporte un poussoir 30 porté par un support 32 facilitant son guidage dans sa course d'actionnement de la pompe, une buse 34, avantageusement montée sur un flasque 36 de fixation sur le récipient, et un organe de liaison 38 formé d'une bande flexible en V. Les canaux d'alimentation du poussoir 30 et de la buse 34 sont reliés par un tube souple 40.

Les figures 4 et 5 indiquent clairement la disposition relative des éléments de l'organe de circulation de fluide, et les figures 6 et 7 illustrent le fonctionnement. Sur ces figures, le poussoir 30 est placé sur l'extrémité 42 de la tige d'actionnement d'une pompe 44. Entre la position de repos de la figure 6, sur laquelle l'organe de liaison 38 forme un V largement ouvert, et la position de la figure 7 sur laquelle l'organe de liaison 38 forme un V nettement plus fermé, seul le poussoir s'est déplacé en direction verticale d'actionnement, en entraînant le tube souple 40 qui a pivoté. Par contre, la buse n'a pas changé de position, ni de direction.

On note sur les figures 6 et 7 que l'organe de liaison 38 en forme de bande est avantageusement aminci d'une part à proximité du poussoir 30 et de la buse 34 et d'autre part au sommet de la forme en V. Ces amincissements éventuels permettent le dosage de la force qu'exerce la bande de liaison 38 sur la buse 34 en la maintenant en position, tout en facilitant le découplage du poussoir mobile par rapport à la buse fixe.

Les figures 8 et 9 sont des vues générales en perspective de la partie de support ou de récipient qui porte la pompe (non représentée), l'organe de circulation de fluide, notamment la buse 34, et qui dégage un espace pour le déplacement du tube souple 40 et du poussoir 30, tout en guidant ce dernier par son support 32.

Ainsi, l'organe de circulation de fluide, lorsqu'il n'a pas le tube 40, constitue une seule pièce de matière plastique moulée, de préférence par injection. Cette pièce unique permet l'actionnement de la tige de pompe, la vaporisation et le maintien en position relative du poussoir et de la buse, avec application d'une force de rappel maintenant la buse en position. Elle facilite le montage, puisque le rappel de la buse dans son logement est assuré.

## Revendications

1. Organe de circulation de fluide pour dispositif de vaporisation, **caractérisé en ce qu'**il comprend :
une buse (20, 34) ayant un orifice de vaporisation et un canal de circulation de fluide entre l'orifice de vaporisation et une ouverture d'alimentation,
un poussoir (18, 30) ayant une cavité destinée à loger une tige (14, 42) de pompe, et un canal reliant la cavité à une ouverture d'alimentation, et
un organe flexible de liaison (22, 38), raccordé au poussoir (18, 30) et à la buse (20, 34) et destiné à permettre, grâce à sa flexibilité, un déplacement relatif du poussoir (18, 30) et de la buse (20, 34) dans la direction poussoir-buse, et un déplacement relatif du poussoir (18, 30) et de la buse (20, 34) dans une direction d'actionnement qui est sensiblement perpendiculaire à la direction poussoir-buse.

2. Organe de circulation selon la revendication 1, **caractérisé en ce qu'**il est formé en une seule pièce de matière plastique.

3. Organe de circulation selon l'une des revendications 1 et 2, **caractérisé en ce que** l'organe flexible de liaison (22, 38) a une forme d'arc de courbe entre le poussoir (18) et la buse (20, 34).

4. Organe de circulation selon l'une des revendications 1 et 2, **caractérisé en ce que** l'organe flexible de liaison (22, 38) a une forme en V entre le poussoir (30) et la buse (34), les extrémités des branches du V étant reliées au poussoir (30) d'une part et à la buse (34) d'autre part.

5. Organe de circulation selon la revendication 4, **caractérisé en ce que** l'organe flexible de liaison (22, 38) est aminci à proximité de son raccordement au poussoir (30) et à la buse (34).

6. Organe de circulation selon l'une des revendications 4 et 5, **caractérisé en ce que** l'organe flexible de liaison (22, 38) est aminci au sommet du V.

7. Organe de circulation selon l'une quelconque des revendications précédentes, **caractérisé en ce que** le canal du poussoir (18, 30) et le canal de la buse (20, 34) débouchent tous deux d'un même côté, en direction sensiblement perpendiculaire à la direction d'actionnement et perpendiculaire à la direction poussoir-buse.

8. Organe de circulation selon l'une quelconque des revendications précédentes, **caractérisé en ce qu'**il comporte en outre un tube souple (24, 40) reliant les canaux du poussoir (18, 30) et de la buse (20, 34) avec une forme en U.

9. Dispositif de vaporisation de fluide, **caractérisé en ce qu'**il comprend un organe de circulation de fluide selon l'une quelconque des revendications précédentes, une pompe (12) munie d'une tige (14, 42) d'actionnement mobile dans une direction d'actionnement, et un support de la pompe (12) et de la buse (20, 34) de l'organe de circulation de fluide.

10. Dispositif de vaporisation selon la revendication 9, **caractérisé en ce que** l'organe flexible de liaison (22, 38) de l'organe de circulation a, dans la direction poussoir-buse, des propriétés élastiques telles que, lorsque la pompe (12) est montée sur un récipient et la buse (20, 34) est tenue en position fixe par rapport au récipient, l'organe flexible de liaison (22, 38) exerce une force tendant à écarter la buse du poussoir (18, 30).

## Claims

1. Fluid circulation element for a spray device,
**characterised in that** it comprises:
a nozzle (20, 34) which has a spray hole and a fluid circulation channel between the spray hole and a supply opening, a pushing member (18, 30) which has a recess which is intended to accommodate a pump rod (14, 42) and a channel which connects the recess to a supply opening, and
a flexible connection element (22, 38) which is connected to the pushing member (18, 30) and to the nozzle (20, 34) and
which is intended to allow, owing to its flexibility, a relative displacement of the pushing member (18, 30) and the nozzle (20, 34) in the pushing member/nozzle direction, and a relative displacement of the pushing member (18, 30) and the nozzle (20, 34) in an activation direction which is substantially perpendicular relative to the pushing member/nozzle direction.

2. Circulation element according to claim 1, **characterised in that** it is formed in one piece from plastics material.

3. Circulation element according to either claim 1 or claim 2, **characterised in that** the flexible connection element (22, 38) has a curved arc shape between the pushing member (18) and the nozzle (20, 34).

4. Circulation element according to either claim 1 or claim 2, **characterised in that** the flexible connection element (22, 38) has a V-shape between the pushing member (30) and the nozzle (34), the ends of the branches of the V being connected to the pushing member (30) at one side and to the nozzle (34) at the other side.

5. Circulation element according to claim 4, **characterised in that** the flexible connection element (22, 38) is narrowed in the proximity of its connection to the pushing member (30) and to the nozzle (34).

6. Circulation element according to either claim 4 or claim 5, **characterised in that** the flexible connection element (22, 38) is narrowed at the apex of the V.

7. Circulation element according to any one of the preceding claims, **characterised in that** the channel of the pushing member (18, 30) and the channel of the nozzle (20, 34) both open at the same side, in a direction which is substantially perpendicular relative to the activation direction and which is perpendicular relative to the pushing member/nozzle direction.

8. Circulation element according to any one of the preceding claims, **characterised in that** it further comprises a flexible tube (24, 40) which connects the channels of the pushing member (18, 30) and the nozzle (20, 34) with a U-shape.

9. Fluid spray device, **characterised in that** it comprises a fluid circulation element according to any one of the preceding claims, a pump (12) which is provided with an activation rod (14, 42) which can be moved in an activation direction and a support for the pump (12) and the nozzle (20, 34) of the fluid circulation element.

10. Spray device according to claim 9, **characterised in that** the flexible connection element (22, 38) of the circulation element has, in the pushing member/nozzle direction, resilient properties such that, when the pump (12) is mounted on a receptacle and the nozzle (20, 34) is held in a fixed position relative to the receptacle, the flexible connection element (22, 38) applies a force which tends to separate the nozzle from the pushing member (18, 30).

## Patentansprüche

1. Flüssigkeitszirkulationsvorrichtung für einen Zerstäuber, **dadurch gekennzeichnet, daß** sie aufweist:
eine Düse (20, 34) mit einer Zerstäuberöffnung und einem Flüssigkeitszirkulationskanal zwischen der Zerstäuberöffnung und einer Versorgungsöffnung,
eine Druckvorrichtung (18, 30) mit einer Vertiefung, die dazu bestimmt ist, eine Pumpenstange (14, 42) aufzunehmen, und einem Kanal, welcher die Vertiefung mit einer Versorgungsöffnung verbindet, und
eine flexible Verbindungsvorrichtung (22, 38), die mit der Druckvorrichtung (18, 30) und der Düse (20, 34) verbunden und dazu bestimmt ist, dank ihrer Flexibilität eine relative Verschiebung der Druckvorrichtung (18, 30) und der Düse (20, 34) in der Richtung Druckvorrichtung-Düse zu erlauben, und eine relative Verschiebung der Druckvorrichtung (18, 30) und der Düse (20, 34) in der Betätigungsrichtung zu erlauben, die im wesentlichen zu der Richtung Druckvorrichtung-Düse senkrecht ist.

2. Zirkulationsvorrichtung nach Anspruch 1, **dadurch gekennzeichnet, daß** sie aus einem einzigen Stück aus Kunststoffmaterial gebildet ist.

3. Zirkulationsvorrichtung nach einem der Ansprüche 1 und 2, **dadurch gekennzeichnet, daß** die flexible Verbindungsvorrichtung (22, 38) die Form eines gekrümmten Bogens zwischen der Druckvorrichtung (18) und der Düse (20, 34) hat.

4. Zirkulationsvorrichtung nach einem der Ansprüche 1 und 2, **dadurch gekennzeichnet, daß** die flexible Verbindungsvorrichtung (22, 38) zwischen der Druckvorrichtung (30) und der Düse (34) die Form eines V hat, wobei die Enden der Schenkel des V einerseits mit der Druckvorrichtung (30) und andererseits mit der Düse (34) verbunden sind.

5. Zirkulationsvorrichtung nach Anspruch 4, **dadurch gekennzeichnet, daß** die flexible Verbindungsvorrichtung (22, 38) in der Nähe ihres Anschlusses an die Druckvorrichtung (30) und die Düse (34) dünner gemacht ist.

6. Zirkulationsvorrichtung nach einem der Ansprüche 4 und 5, **dadurch gekennzeichnet, daß** die flexible Verbindungsvorrichtung (22, 38) am Scheitel des V dünner gemacht ist.

7. Zirkulationsvorrichtung nach einem der vorhergehenden Ansprüche, **dadurch gekennzeichnet, daß** der Kanal der Druckvorrichtung (18, 30) und der Kanal der Düse (20, 34) beide auf derselben Seite im wesentlichen senkrecht zu der Betätigungsrichtung und senkrecht zu der Richtung Druckvorrichtung-Düse münden.

8. Zirkulationsvorrichtung nach einem der vorhergehenden Ansprüche, **dadurch gekennzeichnet, daß** sie ferner ein weiches Rohr (24, 40) aufweist, welches die Kanäle der Druckvorrichtung (18, 30) und der Düse (20, 34) mit einer Form als U verbindet.

9. Flüssigkeitszerstäubervorrichtung, **dadurch gekennzeichnet, daß** sie eine Flüssigkeitszirkulationsvorrichtung nach einem der vorhergehenden Ansprüche, eine Pumpe (12), die mit einer in einer Betätigungsrichtung beweglichen Betätigungsstange (14, 42) versehen ist, und eine Stütze für die Pumpe (12) und die Düse (20, 34) der Flüssigkeitszirkulationsvorrichtung aufweist.

10. Zerstäuber nach Anspruch 9, **dadurch gekennzeichnet, daß** die flexible Verbindungsvorrichtung (22, 38) der Zirkulationsvorrichtung in der Richtung Druckvorrichtung-Düse solche elastische Eigenschaften hat, daß, wenn die Pumpe (12) auf einem Behälter montiert und die Düse (20, 34) bezüglich des Behälters in fester Position gehalten ist, die flexible Verbindungsvorrichtung (22, 38) eine Kraft ausübt, die versucht, die Düse von der Druckvorrichtung (18, 30) zu entfernen.
